# EUROPÄISCHE PATENTSCHRIFT

(11) **EP 0 774 068 B1**
(45) Veröffentlichungstag und Bekanntmachung des Hinweises auf die Patenterteilung: **10.06.1998**
(21) Anmeldenummer: 94910406.1
(22) Anmeldetag: 10.03.1994
(51) Int. Cl.: F02M 59/10, F02M 59/44

(54) **EINSPRITZPUMPE FÜR DIESELMOTOR**
INJECTION PUMP FOR DIESEL ENGINES
POMPE A INJECTION POUR MOTEUR DIESEL

(30) Priorität: 11.03.1993 DE 4307699
(43) Veröffentlichungstag der Anmeldung: 21.05.1997
(73) Patentinhaber: Motorenfabrik Hatz GmbH & Co. KG, 94099 Ruhstorf (DE)
(72) Erfinder: KAMPICHLER, Günter, D-94099 Ruhstorf/Rott (DE); GEIER, Herbert, D-94099 Ruhstorf/Rott (DE)
(74) Vertreter: Grättinger, Günter
(86) Internationale Anmeldenummer: EP9400746
(87) Internationale Veröffentlichungsnummer: WO9420748

(56) Entgegenhaltungen:
- CH-A- 348 289
- DE-C- 408 310
- GB-A- 294 427
- US-A- 1 451 228
- US-A- 2 424 943

## Beschreibung

Die Erfindung betrifft eine Einspritzpumpe für Dieselmotoren mit einem im Pumpenzylinder geführten Pumpenkolben, der einen verbreiterten Fuß aufweist und mittels eines von der Nockenwelle angetriebenen, federbelasteten Kipphebels betätigt wird, indem dessen pumpenseitiges Ende über eine Andrückrolle direkt mit der Fußfläche des Pumpenkolbens zusammenwirkt.

Bei bekannten Einspritzpumpen (EP-A-0 027 441) mit Nockenantrieb ist zwischen Pumpenkolben und einem Antriebsnocken ein linear mittels einer Führungshülse geführter Rollenstößel vorgesehen, der gegen eine Druckfeder arbeitet, so daß er ständig Kontakt mit dem Antriebsnocken hält. Axial fluchtend mit der Führungshülse ist der Pumpenkolben in einem Pumpenzylinder linear geführt; durch die Linearführung des Rollenstößels sollen seitliche Kräfte auf den Pumpenkolben weitgehend vermieden werden. Allerdings ist in der Praxis stets mit einer gewissen Mittenversetzung zwischen der Linearführung für den Pumpenkolben einerseits und jener für den Rollenstößel andererseits zu rechnen; außerdem können geringe seitliche Kräfte auf den Pumpenkolben schon deshalb nicht ganz ausgeschlossen werden, weil auch die Linearführung für den Rollenstößel ein unvermeidliches Spiel hat.

Ferner ist eine derartige Einspritzpumpe bekannt (US-A-1 451 228), bei welcher das äußere Ende des Pumpenkolbens mittels eines Aufschraubkopfes verbreitert ist, auf welchen eine am Ende eines Kipphebels gelagerte Andrückrolle einwirkt. Damit die Andrückrolle sicher anliegt, ist der Pumpenkolben mittels einer Druckfeder dagegen angespannt.

Auch bei einer derartigen Einspritzpumpe, welche ohne gesonderten Rollenstößel mit Linearführung auskommt, wirken nicht unerhebliche Querkräfte auf den Pumpenkolben, der deshalb eine besonders lange Zylinderführung benötigt.

Schließlich ist ein Antrieb für eine Einspritzpumpe (CH-A-348 289) bekannt, bei welchem ein dreiarmiger Kipphebel eine desmodromische Verbindung zwischen der Nockenwelle und dem Pumpenkolben herstellt. Bei einer derartigen Ausführungsform, bei welcher der Kipphebel ohne Federbelastung arbeitet, ist es erforderlich, die zusammenwirkenden Teile im Bereich ihrer Kontaktflächen mit höchster Präzision herzustellen, was einen besonders großen Fertigungsaufwand zur Folge hat. Außerdem lassen die üblichen Motorkonstruktionen eine Anordnung der Einspritzpumpe unmittelbar an der Nockenwelle nicht zu.

Demgegenüber liegt der vorliegenden Erfindung die Aufgabe zugrunde, bei einer Einspritzpumpe der eingangs genannten Art, auf den Pumpenkolben wirkende Querkräfte weitgehend zu vermeiden und gleichzeitig die konstruktive Ausführung der Kolbenführung der Einspitzpumpe zu vereinfachen und damit zu verbilligen.

Diese Aufgabe wird bei einer gattungsgemäßen Erfindung dadurch gelöst, daß am Kipphebel entfernt von seinem pumpenseitigen Ende eine Feder angreift, welche den Kipphebel gegen einen Nocken der Nockenwelle spannt und daß Fuß und Andrückrolle durch einen Mitnehmer lose miteinander verbunden sind.

Bei einer derartigen Einspritzpumpe entfällt nicht nur jeglicher Stößelantrieb für den Pumpenkolben mit zugehöriger Linearführung und der üblichen Kolbenfeder; statt eines aufwendigen und voluminösen Pumpengehäuses, sind nur noch der Pumpenzylinder mit zugehörigem Ventilträger vorhanden. Das gesamte Pumpenbauteil sitzt in einer entsprechenden Bohrung des Kurbelgehäuses und wird dort über einen direkt von der Nockenwelle betätigten Kipphebel angetrieben. Dabei ist das nockenwellenseitige Ende des Kipphebels durch eine Andrückfeder unterstützt, so daß der Kipphebel stets Kontakt mit dem Antriebsnocken der Nockenwelle hält; das pumpenseitige Ende des Kipphebels ist über einen Mitnehmer lose am Fußende des Pumpenkolbens angekoppelt. Somit entfällt neben dem Antriebstößel für den Pumpenkolben die gesamte damit verbundene Baugruppe einschl. Kolbenfeder, Führungshülse und diese umgebendes Gehäuseteil. In Folge der Verlagerung der Feder auf das dem Pumpenkolben entgegengesetzte Ende des Kipphebels entfallen durch Unsymmetrien der Feder bedingte Seitenkräfte am Ort des Pumpenkolbens. Dieser ist vielmehr zwängungsfrei durch einen gesonderten Mitnehmer mit dem zugeordneten Ende des Kipphebels gekoppelt.

Versuche haben gezeigt, daß eine nach dem erfindungsgemäßen Vorschlag auf wenige Bauteile reduzierte Kolbenpumpe den Anforderungen voll gerecht wird, was insbesondere auf kleine Dieselmotoren zutrifft, bei welchen sich überdies die dadurch erzielte Kostenreduzierung besonders vorteilhaft auswirkt.

Die den Pumpenkolben betätigende Andrückrolle ist zweckmäßig aus einer Außen- und einer Innenrolle zusammengesetzt, die koaxial eng ineinandergepaßt sind und damit über einen Ölfilm im Rollenzwischenraum einen gewissen Toleranzausgleich ermöglichen. Dadurch kann im Betrieb der Einspritzpumpe die vorteilhafte Linienberührung zwischen der Fußfläche des Pumpenkolbens und der Andrückrolle aufrechterhalten werden.

Der Mitnehmer ist am Ende des Kipphebels zu Montagezwecken schwenkbar befestigt und hintergreift in der endgültigen Einbaulage einen verbreiterten Fuß des Pumpenkolbens mit einem Fangblech, derart, daß der Fuß zwischen dem Fangblech und der Andrückrolle aufgenommen ist. Um Reibung und Zwängungen zu vermeiden, ist vorgesehen, daß der Fuß zwischen dem Fangblech und der Andrückrolle mit geringem Spiel aufgenommen ist.

Bei der Ausbildung des Fußes des Pumpenkolbens verzichtet die Erfindung auf den dort üblicherweise als Anschlagfläche vorgesehenen zentralen Vorsprung zugunsten einer entsprechenden Verbreiterung der Fußfläche (sog. Drucksonne), wodurch eine vorteilhafte Linienberührung mit der Andrückrolle erzielt wird.

Im Folgenden wird ein Ausführungsbeispiel der Erfindung anhand der Zeichnung erläutert. Es zeigt:
- Fig. 1: in schematischer Darstellung einen Quersschnitt durch die Nockenwelle mit zugeordneter Einspritzpumpe und
- Fig. 2: einen Schnitt gemäß II-II der Fig. 1.

Gemäß Fig. 1 ist bei einem Dieselmotor dessen Nockenwelle 1 mit dem Nocken 2 ein Kipphebel 3 für den Antrieb der Einspritzpumpe 4 zugeordnet. Die Kurbelwelle 5 steht über ein als Teilkreis 6 gezeichnetes Ritzel mit einer einer als Teilkreis 7 gezeichneten Verzahnung in Eingriff, welche wiederum die Nockenwelle 1 antreibt. Über denselben Nocken 2 der Nockenwelle 1 werden neben dem Kipphebel 3 auch noch die Kipphebel 8, 9 für das AuslaB- bzw. das Einlaßventil betätigt. Der Kipphebel 3 für die Betätigung der Einspritzpumpe 4 besitzt an seinem nockenwellenseitigen Ende einen Gegennocken 10, demgegenüber am Kipphebel 3 eine Druckfeder 11 abgestützt ist, welche bewirkt, daß der Gegennocken 10 stets mit dem Nocken 2 der Nockenwelle 1 Kontakt hält. Dementsprechend schwenkt der Kipphebel 3 um seine motorfeste Drehachse 12; die Verlängerung des Kipphebels 3 über die Drehachse 12 hinaus endet mit einem Gabelteil 13, an welchem um einen Querbolzen 14 drehbar eine Andrückrolle 15, bestehend aus einer Außenrolle 16 und einer Innenrolle 17, gelagert ist. Auf der Andrückrolle 15 stützt sich über einen verbreiterten Fuß 18 das zugeordnete Ende des Pumpenkolbens 19 ab. Der Fuß 18 ist mit engem Spiel zwischen 0,05 und 0,1 mm gehalten zwischen der Andrückrolle 17 und einem ebenfalls um die Querachse 14 schwenkbar gelagerten Mitnehmer 20, dessen Fangblech 21 auf der Oberseite des Kolbenfußes 18 angeordnet ist.

Der Pumpenkolben 19 ist linear geführt in dem ihn umgebenden Pumpenzylinder 22 mit einer Bohrung 23 für die Kraftstoffzuführung und einer Bohrung 24 für die Kraftstoffrückleitung. Am inneren Ende des Pumpenkolbens 19 sind die üblichen Steuerkurven 25 vorgesehen, zu deren Verstellung eine Regeleinrichtung 26, die in der Fig. 2 in der Draufsicht näher dargestellt ist, dient. Abhängig vom Betriebspunkt des Motors wird mittels der Regeleinrichtung 26 der Pumpenkolben 19 um seine Längsachse im Sinne des Doppelpfeils 27 verdreht. Die Verdrehung erfolgt mittels einer Schubstange 28, zwischen deren Führungsscheiben 29 der dazwischen aufgenommene Stellbolzen 30 und mit diesem ein drehfest mit dem Pumpenkolben 19 verbundenes Schwenkteil 31 betätigt wird.

Der Pumpenzylinder 22 ist im oberen Teil als Ventilträger mit den Ventilen 32, 33 ausgebildet und sitzt in einer Bohrung 34 eines Rohranschlußstücks 35, welches die Kraftstoffdruckleitung 36 enthält.

Das Fangblech 21 des Mitnehmers 20 besitzt auf einer Seite Öffnungen 37, durch welche der Kolbenfuß 18 eingefädelt werden kann, bevor das Fangblech 21 über den Fuß 18 in die gezeigte Endposition in Richtung des Pfeils 38 geschwenkt wird.

## Patentansprüche

1. Einspritzpumpe (4) für Dieselmotor mit einem im Pumpenzylinder (22) geführten Pumpenkolben (19), der einen verbreiterten Fuß (18) aufweist und mittels eines von einer Nockenwelle (1) angetriebenen Kipphebels (3) betätigt wird, indem dessen pumpenseitiges Ende über eine Andrückrolle (15) direkt mit der Fußfläche des Pumpenkolbens (19) zusammenwirkt,
dadurch gekennzeichnet,
daß am Kipphebel (3) entfernt von seinem pumpenseitigen Ende eine Feder (11) angreift, welche den Kipphebel (3) gegen einen Nocken (2) der Nockenwelle (1) spannt und daß Fuß (18) und Andrückrolle (15) durch einen Mitnehmer (20) lose miteinander verbunden sind.

2. Einspritzpumpe nach Anspruch 1,
dadurch gekennzeichnet,
daß die axiale Abmessung der Andrückrolle (15) etwa dem Durchmesser der Fußfläche des Pumpenkolbens (19) entspricht und daß die Fußfläche zur Erzielung einer Linienberührung eben ausgebildet ist.

3. Einspritzpumpe gemäß Anspruch 1,
dadurch gekennzeichnet,
daß die Andrückrolle (15) aus einer Außen-(16) und einer Innenrolle (17) zusammengesetzt ist, die koaxial eng ineinandergepaßt sind.

4. Einspritzpumpe gemäß Anspruch 1,
dadurch gekennzeichnet,
daß der Mitnehmer (15) am zugeordneten Ende des Kipphebels (3) befestigt ist und den verbreiterten Fuß (18) des Pumpenkolbens (19) mit einem Fangblech (21) hintergreift.

5. Einspritzpumpe gemäß Anspruch 4,
dadurch gekennzeichnet,
daß der Fuß (18) des Pumpenkolbens (19) mit engem Spiel zwischen dem Fangblech (21) und der Andrückrolle (15) aufgenommen ist.

6. Einspritzpumpe gemäß Ansprüchen 1,
dadurch gekennzeichnet,
daß der Mitnehmer (15) koaxial mit der Andrückrolle (15) schwenkbar am Kipphebel (3) gelagert ist.

## Claims

1. An injection pump (4) for diesel engines with a pump piston (19) guided into the pump cylinder (22) which contains a widened foot (18) and is actuated by means of a rocker (3) driven by a camshaft (1), while its end on the pump side acts in combination, via an idler (15) directly with the foot area of the pump piston (19), which is characterised by the fact that on the rocker (3) away from its end on the pump side, a spring (11) is strained which tenses the rocker (3) against a cam (2) in the camshaft (1) and that the foot (18) and idler (15) are loosely connected with one another by way of a dog (20).

2. An injection pump according to claim 1 which is characterised by the fact that the axial dimension of the idler (15) approximately corresponds to the diameter of the foot area of the pump piston (19) and that the foot area is shaped precisely in order to achieve line contact.

3. An injection pump according to claim 1 which is characterised by the fact that the idler (15) is composed of an external (16) and internal roll (17) which are closely coaxially fitted into one another.

4. An injection pump according to claim 1 which is characterised by the fact that the dog (15) is held on to the attached end of the rocker (3) and the widened foot (18) of the pump piston (19) reaches backwards with a drip pan (21).

5. An injection pump according to claim 4 which is characterised by the fact that the foot (18) of the pump piston (19) is held with narrow backlash between the drip pan (21) and the idler (15).

6. An injection pump according to claims 1 which is characterised by the fact that the dog (15) is coaxially placed with the idler (15) and is swivel-mounted at the rocker (3).

## Revendications

1. Pompe d'injection (4) pour moteur diesel avec un piston de pompe (19) guidé dans le cylindre de pompe (22), lequel piston présente une base (18) élargie et est activé par le moyen d'un levier basculant (3) entraîné par un arbre à came (1), son extrémité située du côté de la pompe coopérant directement avec la surface de base du piston de pompe (19) par l'intermediaire d'un galet de pression (15),
caractérisée en ce qu'
un ressort (11) agit sur le levier basculant (3) à distance de son extrémité située du côté de la pompe, lequel ressort tend le levier basculant (3) contre une came (2) de l'arbre à came (1), et que base (18) et galet de pression (15) sont reliés ensemble de façon lâche par un dispositif d'entraînement (20).

2. Pompe d'injection selon la revendication 1,
caractérisée en ce que
la dimension axiale du galet de pression (15) correspond environ au diamètre de la surface de base du piston de pompe (19) et que la surface de base est agencée de façon plane pour permettre un contact linéaire.

3. Pompe d'injection selon la revendication 1,
caractérisée en ce que
le galet de pression (15) est composé d'un galet extérieur (16) et d'un galet intérieur (17) qui sont coaxialement étroitement emboîtés l'un dans l'autre.

4. Pompe d'injection selon la revendication 1,
caractérisée en ce que
le dispositif d'entraînement (20) est fixé à l'extrémité correspondante du levier basculant (3) et qu'il s'engage par l'arrière sur la base élargie (8) du piston de pompe (19) par une tôle arrêtoir (21).

5. Pompe d'injection selon la revendication 4,
caractérisée en ce que
la base (18) du piston de pompe (19) est logée avec un jeu serré entre la tôle arrêtoir (21) et le galet de pression (15).

6. Pompe d'injection selon la revendication 1,
caractérisée en ce que
le dispositif d'entraînement (20) est supporté de façon à pouvoir pivoter sur le levier basculant (3), coaxialement avec le galet de pression (15).
